# EUROPÄISCHE PATENTSCHRIFT

(11) **EP 0 215 135 B1**
(45) Veröffentlichungstag und Bekanntmachung des Hinweises auf die Patenterteilung: **11.12.1991**
(21) Anmeldenummer: 85110485.1
(22) Anmeldetag: 21.08.1985
(51) Int. Cl.: C21B 7/20, F27B 1/20, F27D 3/00, F27D 3/10

(54) **Vorrichtung zum Beschicken eines Schachtofens**
Shaft furnace charging device
Dispositif pour le chargement d'un haut-fourneau

(43) Veröffentlichungstag der Anmeldung: 25.03.1987
(73) Patentinhaber: Wärmestelle Steine und Erden GmbH, D-40477 Düsseldorf (DE)
(72) Erfinder: Beckenbach, Ulrich, Dipl.-Ing., D-4005 Meerbusch 1 (DE); Beckenbach, Helmuth, Dipl.-Kfm., D-4005 Meerbusch 1 (DE); Hergarten, Werner, D-4000 Düsseldorf (DE)
(74) Vertreter: Goddar, Heinz J., Dr.

(56) Entgegenhaltungen:
- DE-A- 1 907 353
- DE-C- 338 432
- DE-C- 485 979
- FR-A- 1 276 964
- FR-A- 1 404 907
- REVUE DES MATERIAUX DE CONSTRUCTION, Nr. 588, September 1964, Seite 244; M. MINERBE: "Mesures, contrôles et régulation en cimenterie"

## Beschreibung

Die Erfindung betrifft eine Vorrichtung zum Beschicken eines Schachtofens nach dem Oberbegriff des Anspruchs 1 (FR-A-1 276 964).

Das Aufgeben von Schüttgut in der vorstehend beschriebenen Art in einen Schachtofen zur thermischen Behandlung von stückigem Gut, wie Kalkstein, Dolomit, Magnesit oder dergleichen, insbesondere von zu brennendem Kalkstein oder dergleichen, auf die zu belegende Oberfläche der im Ofenschacht befindlichen Gutsäule bringt insofern Probleme mit sich, als die gleichmäßige Verteilung des aus dem Gichtsilo über dem Ofen ständig angebotenen, bereits homogen gemischten Schüttgutes im Ofenoberteil über den gesamten Schachtdurchmesser infolge der unvermeidbaren Schüttgutabböschung nur schwierig zu bewerkstelligen ist. Bekannt sind für diesen Zweck bereits verhältnismäßig komplizierte Anordnungen, beispielsweise in Form von Beschickungsglocken unterschiedlichen Durchmessers, wobei es aber immer noch nicht befriedigend gelingt, die zu belegende kreisförmige Oberfläche des Schüttgutes bzw. der Gutsäule im Ofenkopf insbesondere dann in der gewünschten Weise gleichmäßig mit nachrutschendem Schüttgut zu belegen, daß die zu belegende Oberfläche in mehrere Kreisringe mit jeweils gleicher Querschnittsfläche aufgeteilt ist, also in Ringflächen und eine sich zwangsläufig ergebende, zentrisch angeordnete Restfläche mit kreisförmigem Querschnitt, denen jeweils eine gleich große Materialmenge zugeteilt werden Bei der Vorrichtung nach der FR-A-1 276 964 fällt gemäß Figur 1 das Schüttgut aus dem Gichtsiloauslauf auf die Platte und von dort aus ohne jede weitere Beeinflussung in die Leitrutschen.

Insbesondere dann, wenn Schüttgut mit Elementen sehr unterschiedlicher Korngrößen verwendet wird, kann es auf der Platte dadurch zu Entmischungen des Schüttgutes kommen.

Der Erfindung liegt demzufolge die Aufgabe zugrunde, eine Vorrichtung der eingangs genannten Art zu schaffen, die es ermöglicht, eine gleichmäßige Verteilung des einzugebenden Schüttgutes über den Ofenschachtdurchmesser zu gewährleisten.

Erfindungsgemäß wird die gestellte Aufgabe mit einer Vorrichtung nach Anspruch 1 gelöst.

Eine besonders bevorzugte Ausführungsform der Erfindung sieht vor, daß die Platte in vorzugsweise horizontal ausgerichteter Lage angeordnet ist.

Auch kann vorgesehen sein, daß der Ringkasten gesteuert mittels eines Elektromotors oder dergleichen, antreibbar ist.

Eine weitere Ausführungsform der Erfindung ist dadurch gekennzeichnet, daß die Eintauchtiefe wenigstens eines der Abstreifer in das auf der Platte befindliche Schüttgut einstellbar ist.

Die Erfindung schlägt weiterhin gegebenenfalls vor, daß wenigstens eine der Leitrutschen von der Platte bzw. dem Ringkasten aus nach schräg unten in Richtung auf die Innenwandung des Ofenschachtes und wenigstens eine der Leitrutschen in Richtung auf die restliche zu belegende Oberfläche verläuft.

Auch kann erfindungsgemäß vorgesehen sein, daß die Leitrutschen mit Abstand oberhalb des oberen Randes des Ofenschachtes enden.

Eine weitere Ausführungsform der Erfindung ist dadurch gekennzeichnet, daß die Auslässe der Leitrutschen im wesentlichen in einer horizontalen Ebene liegen.

Erfindungsgemäß kann ferner vorgesehen sein, daß die Abstreifer aus im wesentlichen vertikal angeordneten Platten, vorzugsweise aus Metallblech oder dergleichen, bestehen.

Auch schlägt die Erfindung gegebenenfalls vor, daß die Abstreifer von einer in Drehrichtung des Ringkastens gesehen hinter der jeweiligen Leitrutsche gelegenen Umfangsstelle des Ringkastens unter einem von der Radiusrichtung abweisenden Winkel bis zu einer Position in das Schüttgut vorstehen, die umfangsmäßig innerhalb des Bereiches der jeweiligen Leitrutsche liegt.

Dadurch, daß unterhalb des Gichtsiloauslaufes bei der erfindungsgemäßen Vorrichtung in zweckmäßig bestimmtem Abstand die im wesentlichen horizontal angeordnete kreisförmige Platte vorgesehen ist, deren Abstand der Korngröße des gesamten Schüttgutes anpaßbar ist, läßt sich bei entsprechender Bemessung der Platte jegliches ungewolltes Ausfließen des Schüttgutes aus dem Gichtsilo verhindern. Die gleichmaßig am Umfang des drehbaren Ringkastens verteilt angebrachten Abstreifer, die in das lose liegende Material der Schüttgutböschung auf der Platte hineinragen und deren Anzahl mit der Anzahl der weiter oben beschriebenen Kreisringe sowie der Restfläche übereinstimmt, nehmen bei der Rotation des Ringkastens, dessen Drehgeschwindigkeit einstellbar ist, gleich große Materialmengen von der Platte und dem durch diese gebildeten Tisch ab und leiten das jeweilige Schüttgut auf die jeweils zugeordnete Leitrutsche. Die Leitrutschen sind dabei ebenso wie die Abstreifer fest mit dem Ringkasten verbunden und rotieren mit diesem. Natürlich ist die Anzahl der Leitrutschen und der Abstreifer gleich groß, wobei also jeweils einem Abstreifer eine Leitrutsche fest zugeordnet ist. Die Anzahl der Abstreifer sowie der Leitrutschen ist gleich der Anzahl der zu belegenden Kreisringe und der Restfläche der Schüttgutoberfläche im Ofenkopf, wobei die betreffende Anzahl der Kreisringe je nach Erfordernis beispielsweise vier, aber auch mehr oder weniger betragen kann. Jede Leitrutsche ist dabei so ausgebildet, daß ihr Auslauf den ihr zugeordneten Kreisring bzw. die Restfläche der Schüttgutoberfläche im Ofenkopf überstreicht.

Infolge der starren mechanischen Verbindung der am rotierenden Ringkasten befestigten Abstreifer mit den Leitrutschen kann Schüttgutmaterial nur dann über den Außenrand der Platte abfließen, wenn die Rotation des Ringkastens begonnen hat, so daß eine Überlagerung oder Nichtbewegung der Kreisringe beim Anfahren oder Anhalten nicht stattfinden kann. Da zwangsweise alle Abstreifer und die ihnen zugeordneten Leitrutschen zu gleicher Zeit Schüttgut fördern, werden alle Kreisringe und die Restfläche praktisch zur gleichen Zeit belegt, so daß sich keine unvorteilhafte Böschung, wie sie bei einem einzeln belegten Kreisring auftreten könnte, bilden kann. Dadurch ist jegliche unvorteilhafte Entmischung des Schüttgutmaterials im Ofen ausgeschlossen. Eine eventuell notwendige Korrektur der einzelnen Fördermengen, wie sie beispielsweise zur Erzeugung einer gemuldeten Materialoberfläche im Ofenschacht notwendig sein kann, läßt sich einfach mittels Verstellung der Eintauchtiefen der Abstreifer bewerkstelligen, ohne daß hierzu eine Bedienungsperson in den Ofenkopf einsteigen müßte.

Weitere Merkmale und Vorteile der Erfindung ergeben sich aus der nachstehenden Beschreibung, in der ein Ausführungsbeispiel anhand der Zeichnung im einzelnen erläutert ist. Dabei zeigt:
- Fig. 1: ein Ausführungsbeispiel einer Vorrichtung nach der Erfindung im vertikalen Schnitt durch die Längsmittelachse eines Ofenschachtes; und
- Fig. 2: das Ausführungsbeispiel von Fig. 1 in der Draufsicht, teilweise geschnitten.

Wie die Zeichnung erkennen läßt, wird das aus einem Gichtsilo 1 oberhalb des Schachtofens ständig angebotene, bereits homogen gemischte Schüttgut 2 gleichmäßig im Ofenoberteil auf eine Oberfläche 3 mit kreisförmigem Querschnitt verteilt. Die zu belegende kreisförmige Oberfläche 3 des Schüttgutes im Ofenkopf ist in mehrere Kreisringe 4, 5, 6, 7 mit jeweils gleicher Querschnittsfläche aufgeteilt, d.h. also in Ringflächen, und eine sich zwangsläufig ergebende, zentrisch angeordnete Restfläche 8 mit kreisförmigem Querschnitt, wobei jeder der Ringflächen 4, 5, 6, 7 und der Restfläche 8 jeweils gleich große Schüttgutmengen zugeteilt werden.

Unterhalb eines Gichtsiloauslaufes 9 ist im Abstand horizontal eine kreisförmige Platte 10 angeordnet. Abstreifer 11, die in das lose auf der Platte 10 sich abböschende Schüttgut 2 hineinragen, sind fest an einem drehbaren Ringkasten 12 montiert, wobei die Abstreifer 11 aus vertikal angeordneten Metallplatten bestehen, die in der aus Fig. 2 ersichtlichen Weise unter einem von der Radiusrichtung abweichenden Winkel in das Schuttgut 2 so hineinragen, daß ihre am weitesten in Richtung auf die Längsmittelachse des Schachtofens vorspringenden Enden innerhalb desjenigen Umfangsbereiches des Ringkastens 12 liegen, über den jedem der Abstreifer 11 zugeordnete Leitrutschen 14 vom Umfangsrand der Platte 10 nach schräg unten wegführen. Die Abstreifer 11 sind gleichmäßig am Umfang des Ringkastens 12 verteilt, wobei ihre Anzahl mit der Anzahl der Kreisringe 4, 5, 6 und 7 sowie der Restfläche 8 übereinstimmt. Die Leitrutschen 14 wiederum enden mit ihrem jeweiligen Auslaß oberhalb der zu belegenden Fläche 3 in unterschiedlichem Abstand von der Längsmittelachse des Ofens, wobei also jeweils eine der Seitrutschen 14 oberhalb jedes der Kreisringe 4, 5, 6, 7 bzw. der Restfläche 8 ausläuft. Auch die Leitrutschen 14 sind natürlich fest mit dem Ringkasten 12 verbunden, wobei die Anzahl der Leitrutschen 14 und der Abstreifer 11 gleich groß ist.

Bei Rotation des Ringkastens 12 nehmen die Abstreifer 11 gleich große Materialmengen von der Platte 10 ab und leiten das betreffende Schüttgut auf die jeweils zugeordnete Leitrutsche 14, die das Material dann dem jeweiligen Kreisring 4, 5, 6, 7 bzw. der Restfläche 8 zuführen.

## Patentansprüche

1. Vorrichtung zum Beschicken eines Schachtofens zum Brennen und Sintern von stückigem Gut, wie Kalkstein, Dolomit, Magnesit oder dergleichen, mit körnigem Schüttgut, mit einem oberhalb des im wesentlichen kreisförmigen Querschnitt aufweisenden Ofenschachtes angeordneten Gichtsilo (1) mit im wesentlichen homogen gemischten Schüttgut (2) und einem Gichtsiloauslauf (9) zum Aufgeben des Schüttgutes (2) auf die zu belegende Oberfläche (3) der im Ofenschacht befindlichen Schüttgutsäule in über den Schachtdurchmesser steuerbarer Verteilung, mit einer mit Abstand unterhalb des Gichtsiloauslaufes (9) angeordneten, im wesentlichen kreisförmigen Platte (10), deren Durchmesser kleiner ist als der Innendurchmesser des Ofenschachtes und größer als der Durchmesser der Auslaßöffnung des Gichtsiloauslaufes, mit einem konzentrisch zu der Platte (10) drehbaren Ringkasten (12) und mit Leitrutschen (14), die mit ihrem Auslaß in unterschiedlichem Abstand von der Längsmittelachse des Ofenschachtes enden, dadurch gekennzeichnet, daß an dem Ringkasten (12) mehrere in das auf der Platte (10) sich abböschende Schüttgut (2) hineinragende Abstreifer (11) angebracht sind, die jeweils den Leitrutschen (14) zugeordnet sind.

2. Vorrichtung nach Anspruch 1, dadurch gekennzeichnet, daß die Platte (10) in vorzugsweise horizontal ausgerichteter Lage angeordnet ist.

3. Vorrichtung nach Anspruch 1 oder 2, dadurch gekennzeichnet, daß der Ringkasten (12) gesteuert mittels eines Elektromotors antreibbar ist.

4. Vorrichtung nach einem der vorangehenden Ansprüche, dadurch gekennzeichnet, daß die Eintauchtiefe wenigstens eines der Abstreifer (11) in das auf der Platte (10) befindliche Schüttgut (2) einstellbar ist.

5. Vorrichtung nach einem der vorangehenden Ansprüche, dadurch gekennzeichnet, daß wenigstenseine der Leitrutschen (14) von der Platte (10) bzw. dem Ringkasten (12) aus nach schräg unten in Richtung auf die Innenwandung des Ofenschachtes und wenigstens eine der Leitrutschen in Richtung auf die restliche zu belegende Oberfläche (3) verläuft.

6. Vorrichtung nach einem der vorangehenden Ansprüche, dadurch gekennzeichnet, daß die Leitrutschen (14) oberhalb des oberen Randes des Ofenschachtes enden.

7. Vorrichtung nach einem der vorangehenden Ansprüche, dadurch gekennzeichnet, daß die Auslässe der Leitrutschen (14) im wesentlichen in einer horizontalen Ebene liegen.

8. Vorrichtung nach einem der vorangehenden Ansprüche, dadurch gekennzeichnet, daß die Abstreifer (12) aus im wesentlichen vertikal angeordneten Platten, vorzugsweise aus Metallblech oder dergleichen, bestehen.

9. Vorrichtung nach Anspruch 8, dadurch gekennzeichnet, daß die Abstreifer (11) von einer in Drehrichtung des Ringkastens (12) gesehen hinter der jeweiligen Leitrutsche (14) gelegenen Umfangsstelle des Ringkastens (12) unter einem von der Radiusrichtung abweisenden Winkel bis zu einer Position in das Schüttgut (2) vorstehen, die umfangmäßig innerhalb des Bereiches der jeweiligen Leitrutsche (14) liegt.

## Claims

1. A device for charging a shaft furnace for burning and sintering lump material, such as limestone or dolomite or magnesite or the like, with a granular bulk material, the device having a charge bunker (1) disposed above the furnace shaft, the same being of substantially circular cross-section, the bunker (1) containing substantially homogeneously mixed bulk material (2) and having an outlet (9) for supplying the bulk material (2) to the surface (3) to be covered of the column of bulk material in the furnace shaft in a distribution controllable over shaft diameter, the device comprising: a substantially circular plate (10̸) which is disposed below and at a distance from the bunker outlet (9) and whose diameter is less than the inner diameter of the furnace shaft and greater than the diameter of the exit opening of the bunker outlet; a ring box (12) rotatable concentrically of the plate (10̸); and chutes (14) whose outlets terminals terminate at different distances from the shaft longitudinal axis, characterised in that a number of scrapers (11) which extend into the bulk material (2) piling up on the plate (10̸) are disposed on the ring box (12) and are each associated with a chute (14).

2. A device according to claim 1, characterised in that the plate (10̸) is disposed preferably horizontally.

3. A device according to claim 1 or 2, characterised in that the ring box (12) is drivable in controlled fashion by means of an electric motor.

4. A device according to any of the previous claims, characterised in that the depth of penetration of at least one of the scrapers (11) into the bulk material (2) on the plate (10̸) is adjustable.

5. A device according to any of the previous claims, characterised in that at least one of the chutes (14) extends at a downwards inclination from the plate (10̸) or ring box (12) towards the shaft inner wall and at least one of the chutes extends towards the remainder of the surface (3) to be supplied.

6. A device according to any of the previous claims, characterised in that the chutes (14) terminate above the top edge of the shaft.

7. A device according to any of the previous claims, characterised in that the chute outlets are disposed substantially in a horizontal plane.

8. A device according to any of the previous claims, characterised in that the scrapers (12) are in the form of substantially vertical plates made preferably of metal sheet or plate or the like.

9. A device according to claim 8, characterised in that the scrapers (11) project from such a place on the periphery of the ring box (12) as is disposed, seen in the direction of rotation of the ring box (12), after the associated chute (14), the scrapers projecting at an angle other than the radial direction as far as a position in the bulk material (2) which is disposed peripherywise in the zone of the associated chute (14).

## Revendications

1. Dispositif pour le chargement avec du produit en vrac sous forme de grains, d'un four à cuve destiné à la cuisson et à l'agglomération de produits en morceaux, tel que de la pierre à chaux, de la dolomie, de la magnésite ou des éléments similaires, comportant, disposé au-dessus de la cuve de four présentant une section droite de forme sensiblement circulaire, un silo de chargement (1) renfermant du produit en vrac (2) mélangé de façon sensiblement homogène et comprenant une sortie de décharge de silo de chargement (9) pour délivrer, selon une répartition sélective le long du diamètre de la cuve, le produit en vrac (2) à la surface supérieure (3) à recouvrir de la colonne de produit en vrac se trouvant dans la cuve du four, une plaque (10) de forme sensiblement circulaire, disposée à une certaine distance en-dessous de la sortie de décharge de silo de chargement (9) et dont le diamètre est inférieur au diamètre intérieur de la cuve du four et supérieur au diamètre de l'orifice de décharge de la sortie de décharge de silo de chargement (9), un caisson annulaire (12) pouvant tourner de manière concentrique par rapport à la plaque (10) et des goulottes de glissement directrices (14) qui se terminent, avec leur extrémité, à des distances différentes de l'axe longitudinal central de la cuve du four, caractérisé en ce que sur le caisson annulaire (12) sont disposés plusieurs racleurs (11) qui s'engagent dans le produit en vrac s'amassant en talus sur la plaque (10), et qui sont respectivement affectés aux goulottes de glissement directrices (14).

2. Dispositif selon la revendication 1, caractérisé en ce que la plaque (10) est disposée selon une position qui de préférence est orientée horizontalement.

3. Dispositif selon la revendication 1 ou 2, caractérisé en ce que le caisson annulaire (12) peut être entraîné de manière sélective, au moyen d'un moteur électrique.

4. Dispositif selon l'une des revendications précédentes, caractérisé en ce que la profondeur d'engagement d'au moins un des racleurs (11), dans le produit en vrac (2) se trouvant sur la plaque (10), est réglable.

5. Dispositif selon l'une des revendications précédentes, caractérisé en ce qu'au moins l'une des goulottes de glissement directrices (14) s'étend à partir de la plaque (10), à savoir du caisson annulaire (12), de manière inclinée vers le bas, en direction de la paroi intérieure de la cuve du four, et au moins l'une des goulottes de glissement directrices en direction du restant de la surface supérieure (3) à recouvrir.

6. Dispositif selon l'une des revendications précédentes, caractérisé en ce que les goulottes de glissement directrices (14) se terminent au-dessus du bord supérieur de la cuve du four.

7. Dispositif selon l'une des revendications précédentes, caractérisé en ce que les sorties des goulottes de glissement directrices (14) sont situées sensiblement dans un plan horizontal.

8. Dispositif selon l'une des revendications précédentes, caractérisé en ce que les racleurs (11) sont constitués par des plaques disposées essentiellement de manière verticale, de préférence en tôle métallique ou matériau similaire.

9. Dispositif selon la revendication 8, caractérisé en ce que les racleurs (11) s'engagent dans le produit en vrac (2), à partir d'une zone périphérique du caisson annulaire (12) située à l'arrière de la goulotte de glissement directrice (14) correspondante, vu dans le sens de rotation du caisson annulaire (12), sous un angle différent de la direction du rayon, jusqu'à une position qui périphériquement est située à l'intérieur de la zone de la goulotte de glissement directrice (14) correspondante.
